# EUROPÄISCHE PATENTSCHRIFT

(11) **EP 0 528 124 B1**
(45) Veröffentlichungstag und Bekanntmachung des Hinweises auf die Patenterteilung: **24.10.2001**
(21) Anmeldenummer: 92109351.4
(22) Anmeldetag: 03.06.1992
(51) Int. Cl.: E04H 13/00

(54) **Grabkammer**
Burial crypt
Caveau funéraire

(30) Priorität: 05.06.1991 DE 4118408; 03.08.1991 DE 9109652 U; 03.08.1991 DE 9109653 U
(43) Veröffentlichungstag der Anmeldung: 24.02.1993
(62) Teilanmeldung aus: 01107209.7
(73) Patentinhaber: Ackermann, Renate, 71696 Möglingen (DE); Ackermann, Günter, 71696 Möglingen (DE)
(72) Erfinder: Ackermann, Günter, 71696 Möglingen (DE)
(74) Vertreter: Kastner, Hermann, Dipl.-Ing. Patentanwalt

(56) Entgegenhaltungen:
- BE-A- 395 521
- DE-A- 2 059 547
- DE-A- 3 537 367
- DE-C- 510 244
- DE-C- 3 534 327
- FR-A- 2 133 476
- FR-A- 2 461 795
- FR-A- 2 620 753
- FR-A- 2 663 667
- FR-E- 48 301
- US-A- 3 772 826
- US-A- 4 977 652

## Beschreibung

Die herkömmliche Erdbestattung kann unter ungünstigen Umständen erhebliche Probleme mit sich bringen. Bei ungünstiger mineralogischer Zusammensetzung des Erdbodens, z.B. bei hohem Schluff- oder Tonanteil, und auch bei ungünstiger Wasserführung, z.B. bei häufigem Stauwasser, bei Schichtwasser, bei Haftwasser oder bei hochstehendem Grundwasser, ist eine vollständige Verwesung innerhalb einer bestimmten Ruhezeit nicht gewährleistet. Die für die Verwesung wichtigen aeroben Bakterien können nicht wirksam werden und die notwendigen Oxidationsvorgänge können nicht stattfinden. Das erfordert oft teuere Meliorationsmaßnahmen, z.B. Entwässerungsmaßnahmen oder künstliche Belüftung des Bodens. Manchmal hilft nur das Auffüllen des Bodens, was praktisch auf eine Neuanlage des betreffenden Gräberfeldes hinausläuft. Trotz der zuerst genannten Maßnahmen kann die Wiederbelegung eines Gräberfeldes nach Ablauf der üblichen Ruhezeit mit unangenehmen und für das Friedhofspersonal manchmal unzumutbaren Begleiterscheinungen belastet sein.

Eine Abhilfe wurde mit einer wiederverwertbaren Grabkammer versucht (DE-OS 35 37 367.9), die größtenteils aus Betonfertigteilen besteht. Sie weist mehrere Kammerringe auf, die in einer Grube aufeinandergestellt werden, wobei sie durch umlaufende Absätze sowohl am oberen wie auch am unteren Rand der Kammerringe untereinander geführt werden. An der untersten Stelle befindet sich eine Basisplatte, auf die die Kammerringe lose aufgesetzt sind. Auf dem obersten Kammerring sind Deckenplatten aufgelegt, die den Innenraum der Grabkammer nach oben abschließen. Diese Deckenplatten befinden sich etwa 60 cm unter dem Erdniveau. Der Zwischenraum wird mit Erde, insbesondere mit Mutterboden, bis zum Erdniveau aufgefüllt. Diese Erdabdeckung der Grabkammer umschließt eine Gasschleuse, die auf eine Durchlaßöffnung in einer der Deckenplatten aufgesetzt ist. Sie hat Gasdurchtrittsöffnungen, die so gestaltet sind, daß Sickerwasser nicht in die Gasschleuse und durch diese hindurch in die Grabkammer eindringen kann. Bei einem in Der Grabkammer entstehenden Überdruck der dortigen Gasathmosphäre, z.B. beim Absinken des athmosphärischen Luftdruckes, vermag ein Teil des Gasinhaltes der Grabkammer durch die Gasschleuse und ihre Gasdurchtrittsöffnungen hindurch auszutreten. Deshalb müssen die Gasdurchtrittsöffnungen der Gasschleuse um ein bestimmtes Maß unterhalb des Erdniveaus liegen, oder, anders ausgedrückt, es muß oberhalb der Gasaustrittsöffnungen noch eine gewisse Schichtdicke der Erdabdeckung verbleiben, damit diese Erdschicht als Filter wirken kann, in dem die Bodenfauna und Flora die aus der Grabkammer austretenden Gase von denjenigen Bestandteilen befreien, die Geruchsbelästigungen auslösen könnten.

An einer Stirnseite dieser Grabkammer befindet sich eine schmale Deckenplatte, die stets an dieser Stelle verbleibt. Sie dient als Tragplatte für einen Fundamentblock für die Aufnahme eines Grabsteins.

Diese bekannte Grabkammer hat einige Nachteile. Einer der Nachteile ist, daß ihre Kammerringe lose aufeinandergesetzt sind und der unterste Kammerring lose auf der Basisplatte aufliegt. In der Basisplatte befindet sich zudem eine Öffnung über einer Knochengrube, die nur lose mittels einer Platte abgedeckt wird. Auch die Deckenplatten liegen lose auf dem obersten Kammerring auf. Dadurch kann Sickerwasser aus der Umgebung in die Grabkammer eindringen, von hochstehendem Grundwasser oder Schichtwasser ganz zu schweigen. Dadurch kann der Verwesungsprozeß in der Grabkammer erheblich beeinträchtigt werden. In der Praxis wird zudem sehr häufig die Basisplatte weggelassen, so daß die Grabkammer auch von unten her für das Eindringen von Wasser, insbesondere von Grundwasser und Stauwasser, offen ist. Dieser Aufbau und diese Einbauweise der bekannten Grabkammer erfordert es, jede Grabkammer an ein Drainagesystem anzuschließen, damit das eindringende Wasser so bald wie möglich abgeführt und zu einer Kläranlage geleitet werden kann. Diese zusätzliche Drainage verursacht erhebliche Kosten beim Einbau und bei der Unterhaltung der Drainage. Außerdem entstehen für die Klärung der abgeleiteten Wassermengen weitere Kosten.

Ein weiterer großer Nachteil dieser Grabkammer besteht darin, daß bei jeder folgenden Graböffnung zwecks Nachbestattung oder zwecks erneuter Bestattung die Erdabdeckung mit der darauf befindlichen Bepflanzung abgeräumt und beiseite geschafft werden muß und daß nach der Bestattung die Erdabdeckung wieder auf der Grabkammer aufgebracht werden muß. Dabei muß zuvor auch die Bepflanzung zunächst abgeräumt werden und praktisch vollständig erneuert werden. Das verursacht bei jeder folgenden Bestattung einen erheblichen Arbeitsaufwand mit entsprechenden Kosten. Dabei entstehen häufig auch zusätzliche Kosten für einen zumindest teilweisen Ersatz der Bepflanzung wenn diese beim Herausnehmen gelitten hat.

Bei diesen Arbeiten muß die Erdabdeckung bis außerhalb des Grundrißbereiches der Grabkammer abgetragen werden. Außerdem muß in diesem Bereich, d.h. vom oberen Rand der Grabkammer bis zum Erdniveau, eine Saumschalung eingebaut werden, die das Einbrechen des Erdbereiches in der Umgebung der Grabkammer verhindert. Diese Saumschalung muß nachher wieder entfernt werden, was sowohl beim Einbau wie auch beim Ausbau entsprechende Arbeitsleistungen erfordert und dementsprechend Kosten verursacht.

Ein weiterer Nachteil dieser Grabkammer ist der, daß nach dem erneuten Einfüllen der Erdabdeckung ein Setzen des Erdreiches unvermeidlich ist. Daher muß diese Erdabdeckung nach einer gewissen Zeit entweder aus zunächst übriggebliebenem Erdaushub oder mit anderweitig beschafftem Erdreich ergänzt werden. Dieser Umstand hat auch den Nachteil zur Folge, daß die Bepflanzung erst nach dieser Setzzeit wieder eingebracht werden kann. Andernfalls muß eine sofort eingesetzte Bepflanzung zwischendurch wieder entfernt und nach dem Ergänzen der Erdabdeckung wieder eingebracht werden.

Der Erfindung liegt die Aufgabe zugrunde, eine Grabkammer aus Fertigbauteilen zu schaffen, die einerseits verhältnismäßig einfach einzubauen ist und die einen störungsfreien Verwesungsprozeß ermöglicht und bei der andererseits Bestattungen einfacher und leichter und mit geringerem Arbeitsund Kostenaufwand möglich sind, und zwar insbesondere Erdarbeiten nicht erforderlich sind, und bei der diese Möglichkeiten auch dann erhalten bleiben, wenn das angrenzende Erdreich einer höheren Belastung, z.B. durch Fahrzeuge, ausgesetzt wird.

Diese Aufgabe wird durch Grabkammern mit den in den Ansprüchen 1, 4 und 5 angegebenen Merkmalen gelöst.

Dadurch, daß der Deckel der Grabkammer als Trog ausgebildet ist, in dem die Erdabdeckung für die Gasschleuse untergebracht ist, die sowohl als Gasfilter wie auch als Pflanzboden für die Bepflanzung dient, kann bei jeder folgenden Bestattung der als Deckel dienende Trog mit seinem gesamten Inhalt abgehoben und für die Zeit der Bestattung abseits gelagert werden. Dabei bleibt die Bepflanzung völlig ungestört, da sie weder herausgenommen noch gesondert gelagert werden muß. Sie kann im Gegenteil in der Zwischenzeit im Trog sachgerecht gepflegt werden. Es sind auch keinerlei sonstige Erdarbeiten erforderlich, wie das bei der bekannten Grabkammer notwenig ist. Dabei bleibt selbstverständlich auch die Umgebung der Gasschleuse unberührt. Die Gasschleuse ist daher keiner Gefahr einer Beschädigung ausgesetzt. Es entfällt damit auch das nachträgliche Wiedereinfüllen der Erdabdeckung mit dem entsprechenden Personalaufwand und Kostenaufwand. Das erneute Bepflanzen des Grabes entfällt ebenso.

Die fest eingebauten Stützwände verbleiben an Ort und Stelle und bewahren die Grabkammer vor dem Einbrechen des die Grabkammer umgebenden Erdreiches. Auch das trägt dazu bei, daß bei einer Folgebestattung Erdarbeiten nicht erforderlich sind.

Bei der Ausführungs form nach Anspruch 1 wird durch die geschlossene Ringform eine sehr hohe Formfestigkeit und Steifigkeit der Stützwände erreicht. Außerdem wird ihr Einbau erleichtert, weil der Stützring nur ein einziges Bauteil darstellt. Diese einteilige Bauweise erfordert auch keine großen Richtarbeiten. Diese Ausbildung der Stützwände eignet sich besonders gut für den Einsatz in nachgiebigen Böden, die etwa infolge von Setzbewegungen oder aufgrund von Oberflächenbelastungen durch Maschinen und Geräte dazu neigen, entsprechend große Seitendrücke auf die Stützwände auszuüben.

Bei einer Weiterbildung nach Anspruch 2 wird der Stützring einfach mit seiner Sockelleiste zwischen dem Kammerring und dem Trog eingesetzt. Dadurch behält der Stützring seine räumlich-geometrische Zuordnung sowohl zum Kammerring wie auch zum Trog stets unverändert bei.

Mit einer Ausgestaltung nach Anspruch 3 läßt sich die Grabkammer auch bei ungünstiger Wasserführung, gleich welcher Art, einsetzen. Dadurch kann der Innenraum der Grabkammer auch bei höherem Wasserstand oder bei höherem Wasserdruck trockengehalten werden, so daß der Verwesungsprozeß nicht gestört wird. Bei dieser Ausgestaltung entfällt auch die Notwendigkeit einer Drainage für die Grabkammer, wodurch erhebliche Kosten sowohl für den Einbau und für den Unterhalt der Drainage wie auch für die Klärung der daraus abzuleitenden Abwässer eingespart werden.

Dadurch, daß bei der Ausführungsform nach Anspruch 4 der Stützring am Kammerring angeformt ist und kein gesondertes Teil mehr darstellt, ergibt sich eine sehr kompakte Grabkammer, bei der der Einbau am Einsatzort sehr vereinfacht ist. Es entfällt das gesonderte Einsetzen des Stützringes und dementsprechend auch das gesonderte Abdichten des Stützringes gegenüber dem Kammerteil. Diese Ausführungsform eignet sich besonders für den Einzeleinbau einer Grabkammer in einem schon bestehenden Gräberfeld. Im ürigen sind bei dieser Ausführungsform die gleichen Vorteile gegeben wie bei der Ausführungsform nach Anspruch 1.

Dadurch, daß bei der Ausführungsform nach Anspruch 5 der Kammerteil an einer Schmalseite mit einer Stützwand versehen ist, die sich über die Fluchtebene der Längswände des Kammerteils seitlich hinaus erstreckt, lassen sich insbesondere bei der Neuanlage eines Gräberfeldes eine größere Anzahl dieser Grabkammern in einer gemeinsamen Grube größerer Abmessungen einfach nebeneinander aufstellen. Dabei bilden die aneinander anschließenden Stützwände der einzelnen Grabkammern für die gesamte Grabkammerreihe eine nach außen hin geschlossene Stützwand, die keine weiteren Maßnahmen zur Abstützung des anschließend aufgefüllten Erdreiches notwendig macht. Diese Ausführungsform der Grabkammer kommt vor allem für das Anlegen eines zweireihigen Gräberfeldes in Betracht, bei dem zwischen den beiden Grabkammerreihen ein Zwischenraum, z.B. für einen Weg, nicht erforderlich ist. Dann können die Grabkammern in zwei eng einander benachbarten Reihen aufgestellt werden, innerhalb deren ihre Schmalseiten ohne Stützwand einander zugekehrt sind.

Nach Anspruch 6 ausgestaltete Grabkammern kommen vor allem für ein einreihiges Gräberfeld in Betracht, bei dem die beiderseits vorhandenen Stützwände auf beiden Längsseiten des Gräberfeldes je eine geschlossene Längsstützwand für das gesamte Gräberfeld bilden. Dadurch ist ein größerer Abstand zwischen zwei Gräberfeldern möglich, um beispielsweise einen Weg anzulegen. Diese Ausführungsform kommt daher unter anderem für solche Gräberfelder in Betracht, die aufgrund der topographischen Verhältnisse des Friedhofes terassenförmig angelegt werden müssen.

Eine nach Anspruch 7 ausgestaltete Grabkammer eignet sich aufgrund der Stützwand an ihrer einen Längsseite besonders gut für den Einbau am Ende eines Gräberfeldes mit Grabkammern der Ausführungsform nach Anspruch 4 oder nach Anspruch 5. Das gleiche gilt für eine nach Anspruch 8 ausgestaltete Grabkammer, bei der die Stützwand an der Längsseite am Kammerteil unmittelbar angeformt ist. Die erstgenannte Ausgestaltung ermöglicht es, eine Gräberanlage mit Grabkammern auszuführen, die alle untereinander gleich sind. Die letztgenannte Ausgestaltung unterscheidet sich durch die an der Längsseite angeformte Stützwand von den anderen Grabkammern derselben Reihe. Sie macht dafür aber auch das gesonderte Herstellen und vor allem den gesonderten Einbau einer selbständigen Stützwand am Ende der Reihe entbehrlich.

Mit einer Ausgestaltung nach Anspruch 9 werden einerseits offene Spalten zwischen den einzelnen Grabkammern vermieden und außerdem die Möglichkeit geschaffen, die Grabkammern mit einem so großen gegenseitigen Abstand anzuordnen und dafür die Abdeckplatten so breit zu machen, daß man darauf auch quer zur Grabkammer gut stehen kann, ohne auf die Erdabdeckung der benachbarten Grabkammer zu treten. Ähnliches gilt auch bei einer Ausgestaltung nach Anspruch 10 für den Spalt zwischen den Schmalseiten der Grabkammern und den benachbarten Stützwänden, wenngleich dort die Breite der Abdeckplatten geringer gehalten werden kann, weil entlang dieser Stützwände ohnehin wenigstens auf einer Seite ein Fußweg oder gar ein Fahrweg vorgesehen wird, über den die einzelnen Grabkammern zu erreichen sind.

Durch eine Ausgestaltung nach Anspruch 11 wird dafür gesorgt, daß aus dem Trog austretendes Wasser, wie z.B. Regenwasser oder überschüssiges Gießwasser, unbehindert nach außen abgeleitet wird.

Eine Ausgestaltung nach Anspruch 12 ermöglicht es, einen Grabstein aufzustellen, der auch bei einer Folgebestattung an Ort und Stelle bleiben kann, weil er auf der Wand des Stützringes ruht.

Bei einer Ausgestaltung nach Anspruch 13, 14 oder 15 ist ebenfalls das Aufstellen eines Grabsteines möglich, der dann aber im Grundrißbereich des Troges steht. Bei einer Nachbestattung muß der Grabstein nicht vom Trog abgenommen werden sondern kann mit diesem herausgehoben und später wieder über der Grabkammer abgesetzt werden.

Aus der DE-PS 35 34 327 ist eine Grabkammer bekannt, die eine Bodenwanne und einen Deckel aufweist, die beide aus glasfaserverstärktem Kunststoff (GFK) hergestellt sind. Der Deckel ist als innen aufgewölbter Trog ausgebildet, dessen Seitenwände von unten nach oben auswärts geneigt sind. Zur Grabkammer gehört eine sogenannte Umfassungswand, die ebenfalls aus GFK hergestellt ist und die den Deckel in einem geringen Abstand außen umgibt. Nach dem Einsetzen der Bodenwanne in einer dafür vorgesehenen Grube werden die Seitenwände der Bodenwanne bis zu einer gewissen Höhe mit Schüttgut hinterfüllt. Auf dieser Hinterfüllung werden die Seitenwände der Umfassungswand ohne besondere Ausrichtung an der Bodenwanne freistehend aufgestellt und ihrerseits mit Schüttgut hinterfüllt.

Durch die Hinterfüllung der Umfassungswand wird einerseits zwar ein Ausbeulen ihrer Seitenwände nach außen verhindert. Andereseits wird dadurch das Einbeulen der Seitenwände nach innen geradezu provoziert. Dabei ist zu bedenken, daß in dem Schüttgut der Hinterfüllung unvermeidlich Setzbewgungen stattfinden und daß die Seitenwände an den Stirnseiten wenigstens 0,80 m und an den Längsseiten ca. 2,20 m lang sind. Außerdem ist zu bedenken, daß auf Friedhöfen die Erdarbeiten heute vielfach mittels sogenannter Friedhofsbagger durchgeführt werden, die bei ihren Fahrten zu den Einsatzorten und beim Arbeiten am Einsatzort das den Erdgräbern oder den Grabkammern benachbarte Erdreich zusätzlich belasten. Wegen der unvermeidlichen Verformung der Seitenwände der Umfassungswand verschwindet der ursprünglich vorgesehene Spalt zwischen der Umfassungswand und dem Deckeltrog und der Deckeltrog wird von der eingebeulten Umfassungswand eingeklemmt. Selbst wenn ein solcher Deckeltrog unter entsprechend großer Krafteinwirkung aus der Umfassungswand herausgezogen werden kann, läßt er sich anschließend nicht wieder einsetzen. Dazu müßten zuvor umfangreiche Erdarbeiten durchgeführt werden, bei denen die Umfassungswand ringsum freigegraben wird und neu gesetzt wird. Dabei bliebe aber der grundlegende Nachteil erhalten.

Im folgenden wird die Erfindung anhand mehrerer in der Zeichnung dargestellter Ausführungsbeispiele näher erläutert. Es zeigen:
- Fig. 1: einen Längsschnitt einer Grabkammer für Zweifachbelegung, zum Teil mit zwei verschiedenen Ausführungsformen;
- Fig. 2: einen Querschnitt der Grabkammer nach Fig. 1;
- Fig. 3: eine Draufsicht eines Stützringes der Grabkammer nach Fig. 1;
- Fig. 4: einen Querschnitt einer Bodenwanne der Grabkammer nach Fig. 1;
- Fig. 5: einen Querschnitt eines Kammerringes der Grabkammer nach Fig. 1;
- Fig. 6 und 7: je einen ausschnittweise dargestellten Längsschnitt zweier abgewandelter weiterer Ausführungsformen der Grabkammer;
- Fig. 8: einen Querschnitt einer weiteren Ausführungsform der Grabkammer:
- Fig. 9: einen ausschnittweise dargestellten Längsschnitt der Grabkammer nach Fig. 26:
- Fig. 10: einen Querschnitt einer weiteren Ausführungsform der Grabkammer, mit abgenommenem Trog:
- Fig. 11: eine ausschnittweise dargestellte Seitenansicht der Grabkammer nach Fig. 28;
- Fig. 12: eine Draufsicht der Gabkammer nach Fig. 28, mit ausschnittweise dargestellten Nachbarkammern;
- Fig. 13: einen Längsschnitt der Grabkammer nach Fig. 28.

Die aus Fig. 1 bis 3 ersichtliche Grabkammer 20 ist für eine Zweifach-Bestattung ausgebildet. Sie weist zwei Einzelkammern 21 und 22 auf, die übereinander angeordnet sind. Im Bereich der unten gelegenen Einzelkammer 21 ist die Grabkammer 20 in zwei verschiedenen Ausführungsformen dargestellt, die je nach den am Einbauort herrschenden geologischen und/oder mineralogischen Verhältnissen wahlweise eingesetzt werden können.

Die in Fig. 1 und 2 auf der linken Seite dargestellte Ausführungsform der Grabkammer, die zur besseren Unterscheidung als Grabkammer 20a bezeichnet wird, weist zwei Kammerringe 23 auf, die untereinander gleich ausgebildet sind und übereinander angeordnet sind. Die in Fig. 1 und 2 auf der rechten Seite dargestellte Grabkammer 20b weist im Bereich der unteren Einzelkammer 21 eine Bodenwanne 24 und darüber einen Kammerring 23 auf. Die Kammerringe 23 und die Bodenwanne 24 haben eine lichte Innenhöhe H1, die mindestens gleich der für eine Grabkammer oder Einzelkammer vorgeschriebenen Höhe sind. Diese beträgt im allgemeinen 80 cm.

Für eine einfache Bestattung oder Einzelbestattung wird eine derartige Grabkammer nur entweder mit einem Kammerring 23 oder mit einer Bodenwanne 24 ausgerüstet.

Die obengelegene Einzelkammer 22 wird nach oben hin durch einen Deckel verschlossen, der als Trog 25 ausgebildet ist. Der Trog 25 ist von einem Stützring 26 in geringem Abstand umgeben.

Der Kammerring 23 weist eine ringförmig geschlossene Umfangswand 27 auf, die eine rechteckförmige Grundrißfläche hat. Er ist unten offen. Die Bodenwanne 24 weist ebenfalls eine ringsum geschlossene Umfangswand 28 auf, die weitgehend gleich der Umfangswand 27 des Kammerringes 23 ist und die gleiche Grundrißfläche hat. Am unteren Ende der Umfangswand 28 schließt ein Boden 29 an, der zusammen mit der Umfangswand 28 einstückig hergestellt ist. Der Kammerring 23 und die Bodenwanne 24, d.h. ihre Umfangswand 28 und ihr Boden 29, sind aus Stahlbeton hergestellt.

Der obere Rand des Kammerringes 23 und der Bodenwanne 24 ist mit einem umlaufenden Randprofil 41 versehen, das bei beiden Teilen gleich ausgebildet ist. Dieses Randprofil 41 wird durch eine Rinne 42 gebildet, die einen V-förmigen Querschnitt hat. Sie ist im allgemeinen symmetrisch zur Mittenebene der betreffenden Umfangswand 29 bzw. 27 angeordnet. Der untere Rand des Kammerringes 23 ist ebenfalls mit einem Randprofil 43 versehen. Es ist als Gegenprofil zum oberen Randprofil 41 ausgebildet. Es wird durch eine umlaufende dachkantförmige Rippe 44 gebildet, die genau in die Rinne 42 hineinpaßt (Fig. 4 und Fig. 5).

Der Trog 25 ist ähnlich der Bodenwanne 24 gestaltet. Er weist eine ringförmig geschlossene Umfangswand 45 und einen einstückig damit hergestellten Boden 46 auf. Sein oberer Rand 47 ist eben. An der Unterseite des Bodens 46 ist in der Fortsetzung der Umfangswand 45 ein umlaufendes Randprofil 48 vorhanden, das gleich dem unteren Randprofil 43 am Kammerring 23 ausgebildet ist und durch eine dachkantförmige Rippe 49 gebildet wird.

Der Trog 25 hat eine bestimmte lichte Höhe H2, die im allgemeinen etwa 60 cm beträgt. In einer bestimmten Höhe H3 über dem Boden 46 weist der Trog 25 eine Reihe von Entwässerungsöffnungen 51 auf. Diese Höhe H3 beträgt ungefähr 10 cm. Der Trog 25 nimmt die übliche Erdabedeckung 52 der Grabkammer 20 auf.

Der Stützring 26 weist eine ringförmig geschlossene Umfangswand 53 auf. Sein oberer Rand 54 ist eben und zumindest annähernd bündig mit dem ebenfalls ebenen oberen Rand 47 des Troges 25 (Fig. 1 und 2). Die Umfangswand 53 umgibt den Trog 25 in geringem Abstand, der nur wenige cm mißt.

Am unteren Rand des Stützringes 26 ist eine nach innen hineinragende Sockelleiste 55 vorhanden. Sie verläuft von der Umfangswand 53 aus zunächst schräg abwärts und anschließend eine gewisse Strecke wieder aufwärts. Die Sockelleiste 55 hat die lichten Innenmaße des Kammerringes 23. Im Bereich der Grundrißprojektion der Umfangswand 45 des Troges 25 weist die Sockelleiste 55 auf der Oberseite ein oberes Randprofil 56 und auf der Unterseite ein unteres Randprofil 57 auf. Das obere Randprofil 56 der Sockelleiste 55 ist weitgehnd gleich dem oberen Randprofil 41 der Kammerringe 23 und der Bodenwanne 24 ausgebildet. Das untere Randprofil 57 der Sockelleiste 55 ist weitgehend gleich dem unteren Randprofil 43 der Kammerringe 23 ausgebildet ist.

Im Trog 25 sind zwei Gasschleusen 58 angeordnet, die einen Gas- und Luftaustausch zwischen dem Innenraum der Grabkammer 20 und der Umgebung ermöglichen. Dieser Austausch tritt immer dann auf, wenn infolge von Schwankungen des athmosphärischen Luftdruckes sich mal ein Überdruck und mal ein Unterdruck gegenüber dem im Innenraum der Grabkammer 20 vorhandenen Gasvolumens einstellt. Die Erdabdeckung 52 im Trog 25 wirkt bei einem Gasaustausch von innen nach außen als Geruchsfilter, das die gasförmigen Verwesungsprodukte aufnimmt. Durch die in der Erdabdeckung 52 vorhandenen Kleinlebewessen werden diese Stoffe abgebaut, soweit sie organischer Natur sind.

Um den Gasaustausch zwischen dem Innenraum der Grabkammer 20 und der Umgebung zu ermöglichen, sind die Gasschleusen 58 an einer Durchgangsöffnung 59 im Boden 46 des Troges 25 (Fig. 1) gas- und wasserdicht angeschlossen.

Damit das durch die Entwässungsöffnungen 51 aus dem Trog 25 austretende Wasser, insbsondere Regenwasser oder überschüssiges Gießwasser, frei ablaufen kann, sind am Stützring 26 im unteren Bereich seiner Wand 53 Wasserablauföffnungen 78 vorhanden. Ihre Eintrittsöffnung liegt zwar außerhalb des oberen Randprofils 56 der Sockelleiste 55, aber so dicht wie möglich daneben. Die Wasserablauföffnungen 78 verlaufen zweckmäßigerweise schräg abwärts und münden außerhalb des Grundrißbereiches der Kammerringe 23. Dadurch kann das abfließende Wasser ungehindert in die Schotterfüllung 79 austreten, die die Grabkammer 20 vom oberen Rand aus bis mindestens in den mittleren Höhenbereich des oberen Kammerringes 23 hin außen umgibt. Diese Schotterfüllung 79 sorgt dafür, daß das abfließende Wasser sich auf einen möglichst großen Flächenbereich des die Grabkammer 20 umgebenden Erdreiches verteilen kann.

Damit der Spalt zwischen dem Trog 25 und dem Stützring 26 sich nicht allmählich mit Erde und/oder Sand auffüllt, wodurch der Abfluß des aus dem Trog 25 austretenden Wassers durch die Ablauföffnungen 78 im Stützring 26 behindert werden könnte und wodurch auch das spätere Ausheben des Troges 25 aus dem Stützring 26 behindert werden könnte, ist dieser Spalt mit Abdeckleisten 81 abgedeckt. Sie haben ein T-förmiges Profil, dessen Stegteil auf die Spaltweite des Spaltes zwischen dem Trog 25 und dem Stützring 26 abgestimmt ist. Die Abdeckleisten 81 selbst, d.h. der Flanschteil des T-Profils, erstreckt sich nach beiden Seiten hin um eine gewisse Strecke auf dem oberen Rand 47 des Troges 25 und dem oberen Rand 53 des Stützringes 26 hin. Sie werden am einfachsten aus einem thermoplastischen Kunststoff als Kunststofformteil hergestellt. Die Abdeckleisten 81 können aber auch als Abdeckbänder ausgebildet sein, die aus einem Werkstoff geringerer Formfestigkeit, z.B. aus Kautschuk, hergestellt werden. Auch diese Abdeckbänder haben ein T-förmiges Profil und weisen auf ihrer einen Seite einen Stegsteil auf, der in den Spalt zwischen dem Trog 25 und dem Stützring 26 eingeschoben wird und dadurch das Abdeckband an der richtigen Stelle festhält.

An den Ecken der Grabkammer 20 sind die Abdeckleisten 81 oder auch die entsprechenden Abdeckbänder auf Gehrung geschnitten, so daß der Spalt auch in den Ecken möglichst vollständig abgedeckt wird.

Die Grabkammer 20 wird in der Weise aufgebaut oder auch eingebaut, daß auf dem planierten Boden einer Grube entweder ein Kammerring 23 oder eine Bodenwanne 24 aufgesetzt wird. Die Wahl zwischen dem Kammerring 23 und der Bodenwanne 24 richtet sich danach, ob an der Einbaustelle mit wenig bis gar keinem Grundwasser, Stauwasser und Schichtwasser gerechnet werden muß oder ob das möglicherweise in einem sehr starken Ausmaße der Fall ist oder gelegentlich sein kann.

Wenn die Grabkammer nur für eine einzige Bestattung, d.h. für die Aufnahme von nur einem einzigen Sarg, bestimmt ist, wird auf den Kammerring 23 oder auf die Bodenwanne 24 der Stützring 26 aufgesetzt und darin der Trog 25 eingesetzt.

Bei der Grabkammer 20 (Fig. 1), die für eine Zweifachbestattung, d.h. für die Aufnahme von zwei Särgen übereinander, bestimmt ist, wird auf den unteren Kammerring 23 oder die Bodenwanne 24 ein zweiter Kammerring 23 aufgesetzt. Erst darauf wird der Stützring 26 und der Trog 25 aufgesetzt.

Wie aus Fig. 1 und Fig. 3 ersichtlich ist, ist am Stützring 26 an einer Schmalseite ein Fundament 88 für einen Grabstein 89 angeordnet. Dieses Grabsteinfundament 88 ist als Verbreiterung der Wand 53 ausgebildet und an deren Außenseite einstückig an ihr angeformt. Die Stahlbewehrung des als Stahlbetonteil ausgebildeten Stützringes 26 erstreckt sich bis in das Grabsteinfundament 88 hinein.

Bei der aus Fig. 6 ausschnittweise ersichtlichen Grabkammer 110 ist der Stützring 111 gegenüber dem Stützring 26 dahingehend abgewandelt, daß seine Umfangswand 112 rundum gleichmäßig dick ausgeführt ist, d.h. an keiner der beiden Schmalseiten eine Verbreiterung aufweist, die als Grabsteinfundament dient. Dafür ist am Trog 113 an der einen Schmalseite ein Fundament 114 für einen Grabstein 115 vorhanden. Dieses Grabsteinfundament 114 ist an der Innenseite der Umfangswand 116 des Troges 113 angeordnet, und zwar einstückig daran angeformt, wobei die Stahlarmierung des Troges 113 sich bis in das Grabsteinfundament 114 hinein erstreckt.

Bei der Grabkammer 110 kann bei einer Nachbestattung (im Anschluß an eine vorangegangene Bestattung) der Grabstein 115 auf seinem Fundament 114 verbleiben. Er wird zusammen mit dem Trog 113 von der Grabkammer abgehoben und später mit ihr zusammen wieder in den Stützring 111 eingesetzt.

Bei der aus Fig. 7 ersichtlichen Grabkammer 120 ist der Stützring 121 wie der Stützring 111 (Fig. 6) mit ringsrum gleichmäßig dicker Umfangswand 122 ausgeführt. Auch der Trog 123 ist mit einer ringsum gleichmäßig dicken Umfangswand 124 ausgeführt, wie das beim Trog 25 (Fig. 1) der Fall ist. Zur Schaffung eines ausreichend breiten Fundamentes für einen Grabstein 125 ist innerhalb des Troges 123 ein Sockelteil 126 angeordnet, das an der einen Schmalseite des Troges 123 neben der Umfangswand 124 aufgestellt ist. Es steht auf dem Boden 127 des Troges 123 auf und hat eine solche Höhe, daß sein ebener oberer Rand 128 mit dem gleichfalls ebenen oberen Rand 129 des Troges 123 bündig ist. Das Sockelteil 126 wird zweckmäßigerweise am benachbarten Abschnitt der Trogwand 124 verankert. Das geschieht beispielsweise mittels einiger Schrauben, die entweder durch Durchgangslöcher in der Trogwand 124 hindurchgesteckt sind und in Mauerdübel eingeschraubt sind, die in Sacklöcher im Sockelteil 126 eingesetzt sind, oder die durch Durchgangslöcher im Sockelteil 126 hindurch in Mauerdübel eingeschraubt sind, die in Sacklöcher in der Trogwand 124 eingesetzt sind. Wenn die Verankerung ausreichend kräftig ausgeführt wird, muß das Sockeltel nicht auf dem Boden aufsitzen sondern kann zur Gewichtsersparnis auf den oberen Abschnitt beschränkt werden.

Die aus Fig. 8 und Fig. 9 ersichtliche Grabkammer 210 ist hinsichtlich ihrer geometrischen Grundgestalt weitgehend gleich der Grabkammer 20. Sie weist eine Bodenwanne 211 und einen als Deckel dienenden Trog 212 auf. Soweit im folgenden einzelne Teile hinsichtlich ihrer Ausbildung und/oder Anordnung nicht gesondert erläutert werden, ist davon auszugehen, daß sie gleich oder zumindest ähnlich den entsprechenden Teilen der zuvor geschilderten Ausführungsbeispiele und deren Ausgestaltungen ausgebildet und angeordnet sind.

Bei der Grabkammer 210 könnte zwischen der Bodenwanne 211 und dem Trog 212 ein Kammerring eingesetzt sein, um für eine Doppelbestattung eine zweite Einzelkammer zu schaffen, wie das bei der Grabkammer 20 der Fall ist. Da bei den folgenden Erläuterungen sowohl auf die Grabkammer mit Bodenwanne wie auch auf eine Grabkammer mit einem Kammerring anstelle der Bodenwanne oder mit einem zusätzlichen Kammerring oberhalb der Bodenwanne Bezug genommen wird, werden diese Teile gelegentlich gemeinsam als Kammerteile bezeichnet.

Der Trog 212 der Grabkammer 210 ist ringsum in geringem Abstand von einem Stützring 213 umgeben. Er ist im oberen Bereich der Umfangswand 214 der Bodenwanne 211 an dieser angeformt. Zwischen dem lotrecht ausgerichteten Wandteil 215 und der Umfangswand 214 ist ein im Querschnitt schräg verlaufender Übergangsteil 216 vorhanden. Im Übergangsteil 216 sind die Wasserablauföffnungen 217 vorhanden.

Die Umfangswand 214 der Bodenwanne 211 erstreckt sich noch eine gewisse Strecke über den Übergangsteil 216 hinaus aufwärts.

Im Hinblick darauf, daß der obere Rand der Bodenwanne 211 eine gewisse Strecke oberhalb des Übergangsteils 216 des Stützringes 213 liegt, liegt zugleich auch die Trennfuge zwischen der Bodenwanne 211 und dem Trog 212 um annähernd die gleiche Strecke oberhalb der Wasserablauföffnungen 217. Dadurch wird die in die Trennfuge eingebrachte Dichtungsmasse vor stärkerem Wasserandrang bewahrt, selbst wenn die Grabkammer einmal einem stärkeren Niederschlag ausgesetzt sein sollte.

Der obere Rand 218 des Stützringes 213 ist eben wie der obere Rand 219 des Troges 212. Der obere Rand der Bodenwanne 211 weist wiederum ein Randprofil 221 auf, das durch eine umlaufende Rinne mit V-förmigem Querschnitt gebildet wird. An der Unterseite des Troges 212 ist das Randprofil 222 als Gegenprofil zum oberen Randprofil 221 vorhanden. Es wird durch eine umlaufende dachkantförmige Rippe gebildet.

In der Bodenwanne 211 ist eine Gasschleuse 223 angeordnet. Sie weist zwei Rohrstutzen 224 auf, die sich durch je ein Durchgangsloch 225 in der Umfangswand 214 der Bodenwanne 211 hindurch erstrecken. Die Gasschleuse 223 ist nach Art eines Syphons aufgebaut und enthält eine Sperrflüssigkeit.

Die aus Fig. 10 bis Fig. 13 ersichtlichen Grabkammern sind gegenüber den bisher erläuterten Grabkammern stärker abgewandelt.

Die Grabkammer 230 weist eine Bodenwanne 231 und einen als Deckel darauf aufgesetzten Trog 232 auf (Fig. 13). Die Bodenwanne 231 weist am oberen Rand das obere Randprofil 233 auf. Dementsprechend weist der Trog 232 an seiner Unterseite das untere Randprofil 234 auf. Bei der Benutzung der Grabkammer wird in die Trennfuge eine Dichtungsmasse eingebracht.

Die Bodenwanne 231 weist an ihren beiden Schmalseiten je eine Stützwand 235 bzw. 236 auf, die an dem zugeordneten Wandabschnitt 237 bzw. 238 der Umfangswand 239 angeformt ist. Im Längsschnitt in Bezug auf die Bodenwanne 231, haben die Stützwände 235 und 236 den gleichen Querschnitt wie der bei der Bodenwanne 211 vorhandene umlaufende Stützring 213 (Fig. 8). Die Stützwände 235 und 236 schließen eine gewisse Strecke unterhalb des oberen Randes der Bodenwanne 231 mit einem schräg verlaufenden Übergangsteil 241 an den Wandabschnitt 237 bzw. 238 an (Fig. 11 und Fig. 13). Der lotrecht ausgerichtete Wandteil 242 ragt bis zum oberen Rand des auf die Bodenwanne 231 aufgesetzten Troges 232 auf. Zwischen der Innenseite der Stützwände 235 und 236 und dem Trog 232 ist wiederum ein geringer Abstand vorhanden.

Wie aus Fig. 10 und Fig. 12 ersichtlich ist, erstrecken sich die Stützwände 235 und 236 seitlich über die Fluchtebene der jeweils benachbarten Längswand 243 und 244 um ein bestimmtes Maß hinaus. Der Kleinstwert dieses Übermaßes ist gleich der Hälfte des lichten Abstandes zwischen einer Stützwand und dem Trog 232. Dieses Übermaß kann aber auch beträchtlich größer sein, und zwar jeweils die Hälfte des angestrebten gegenseitigen Abstands zweier Grabkammern in einer Grabkammerreihe. Die Stützwände 235 und 236 haben auf ihrer ganzen Höhe eine gleichbleibende Breite und damit eine ebene Stirnseite 245 bzw. 246. Bei aneinandergereihten Grabkammern (Fig. 30) liegen diese Stirnseiten 245 und 246 zweier benachbarter Grabkammern eng aneinander an und die einzelnen Stützwände 235 oder 236 bilden dadurch für die ganze Grabkammerreihe eine durchgehende Längsstützwand.

Damit bei einer solchen Grabkammerreihe der Trog der am Ende der Reihe angeordneten Grabkammer auch an seiner Längsseite gegen das benachbarte Erdreich abgeschirmt ist, ist neben dieser Grabkammer eine weitere Stützwand 247 angeordnet. Sie ist als selbständiges Teil ausgebildet. Ihre Höhe ist gleich der Höhe der Bodenwanne 231 einschließlich ihrer Stützwände 235 und 236. Die beiden Stirnseiten der Stützwand 247 sind auf die ihr zugekehrte Innenseite 248 der Stirnwände abgestimmt (Fig. 11). Die Stützwand 247 stützt sich an der Außenseite der Bodenwanne 231 ab. Im Bereich des Troges 232 hat sie von dessen Außenseite einen geringen Abstand, wie er auch zwischen dem Trog und den beiden Stützwänden 235 und 236 an den Schmalseiten der Grabkammer vorhanden ist. Dieser Abstand kann dadurch geschaffen werden, daß die Stützwand 235 im Höhenbereich des Troges 232 etwas zurückgesetzt ist, oder auch dadurch, daß die Außenseite des Troges gegenüber der Außenseite der Umfangswand 239 der Bodenwanne 232 einwärts versetzt ist. Wenn nach dem Einbau der Grabkammerreihe die Stützwand 247 neben der am Ende stehenden Grabkammer eingesetzt ist und auf ihrer Außenseite das Auffüllmaterial eingebracht und festgestampft ist, hat die Stützwand 247 eine ausreichende Standsicherheit, damit der Abstand zum Trog stets erhalten bleibt.

In Fig. 12 sind neben der Grabkammer 230 zwei weitere Grabkammern 250 ersichtlich, die gegenüber der Grabkammer 230 abgewandelt sind. Die Abwandlung besteht im wesentlichen darin, daß bei dieser Grabkammer 250 an der Bodenwanne 251 nur an einer Schmalseite eine Stützwand 252 vorhanden ist, die gleich der Stützwand 235 ausgebildet ist.

Die eine Stützwand 252 bildet zusammen mit den in der gleichen Fluchtlinie liegenden Stützwänden 252 der auf der einen Seite benachbarten Grabkammern 250 und mit der Stützwand 235, die auf der anderen Seite benachbarten Grabkammern 230 wieder eine durchgehende Längsstützwand für die Grabkammerreihe. Im Bereich der anderen Schmalseite ist keine Erdanschüttung vorgesehen sondern eine zweite Grabkammerreihe mit Grabkammern der gleichen Bauart, d.h. mit lediglich einer Stützwand an einer der Schmalseiten, wie es in Fig. 12 unterhalb der volltändig dargestellten Grabkammer 250 durch die strichpunktiert dargestellte Grabkammer 250' angedeutet ist. Diese zweite Grabkammerreihe ist neben der ersten Grabkammerreihe mit dem gleichen geringen Abstand angeordnet, der zwischen den Stützwänden 235 und 236 und dem Trog 232 eingehalten wird.

Die aus Fig. 12 ersichtliche Anordnungsweise der Grabkammern 230 und 250 dient nur der klareren Darstellung der Unterschiede zwischen beiden Ausführungsformen. In Wirklichkeit werden in einer Reihe entweder nur Grabkammern 230 oder Grabkammern 250 nebeneinander angeordnet werden. Soweit Grabkammern 250 verwendet werden, sind an beiden Enden der Grabkammerreihe ebenfalls je eine weitere Stützwand ähnlich der Stützwand 247 angeordnet. Bei dieser nicht dargestellten Ausführungsform der weiteren Stützwand ist die von der Stützwand 252 abgekehrte Stirnseite auf die Umrißlinie der Grabkammer 250 einschließlich ihres Troges abgestimmt. Da die Grabkammern 250 im allgemeinen nur in zweireihiger Anordnung eingesetzt werden, bei der die beiden Reihen mit ihren stützwandlosen Schmalseiten einander eng benachbart sind, kann auch eine Ausführungsform der weiteren Stützwand verwendet werden, deren Länge gleich dem lichten Abstand der angeformten Stützwände 252 beider Grabkammerreihen ist. Dann sind auch die beiden Stirnseiten dieser doppelt langen Stützwand entsprechend ausgebildet.

### Bezugszeichenliste

- 20: Grabkammer
- 21: Einzelkammer
- 22: Einzelkammer
- 23: Kammerring
- 24: Bodenwanne
- 25: Trog
- 26: Stützring
- 27: Umfangswand
- 28: Umfangswand
- 29: Boden
- 41: Randprofil
- 42: Rinne
- 43: Randprofil
- 44: Rippe
- 45: Umfangswand
- 46: Boden
- 47: oberer Rand
- 48: Randprofil
- 49: Rippe
- 51: Entwässerungsöffnungen
- 52: Erdabdeckung
- 53: Umfangswand
- 54: oberer Rand
- 55: Sockelleiste
- 56: oberes Randprofil
- 57: unteres Randprofil
- 58: Gasschleuse
- 59: Durchgangsöffnung

- 78: Wasserablauföffnungen
- 79: Schotterfüllung
- 81: Abdeckleisten
- 88: Fundament
- 89: Grabstein

- 110: Grabkammer
- 111: Stützring
- 112: Umfangswand
- 113: Trog
- 114: Fundament
- 115: Grabstein
- 116: Umfangswand

- 120: Grabkammer
- 121: Stützring
- 122: Umfangswand
- 123: Trog
- 124: Umfangswand
- 125: Grabstein
- 126: Sockelstein
- 127: Boden
- 128: oberer Rand
- 129: oberer Rand
- 210: Grabkammer
- 211: Bodenwanne
- 212: Trog
- 213: Stützring
- 214: Umfangswand
- 215: Wandteil
- 216: Ubergangsteil
- 217: Wasserablauföffnungen
- 218: oberer Rand
- 221: Randprofil
- 222: Randprofil
- 223: Gasschleuse
- 224: Rohrstutzen
- 225: Durchgangslöcher
- 226: Innenraum
- 227: Erdabdeckung

- 230: Grabkammer
- 231: Bodenwanne
- 232: Trog
- 233: oberes Randprofil
- 234: unteres Randprofil
- 235: Stützwand
- 236: Stützwand
- 237: Wandabschnitt
- 238: Wandabschnitt
- 239: Umfangswand
- 241: Wandteil
- 242: Wandteil
- 243: Längswand
- 244: Längswand
- 245: Stirnseite
- 246: Stirnseite
- 247: Stützwand
- 248: Innenseite

- 250: Grabkammer
- 251: Bodenwanne
- 252: Stützwand
- 253: Längswand
- 254: Längswand

## Patentansprüche

1. Grabkammer mit den Merkmalen:
- es ist wenigstens ein ringsum geschlossener Kammerring (23) vorhanden, der eine bestimmte Höhe hat,
- es ist ein Deckel (25) vorhanden, der auf dem oberen Rand des Kammerringes (23) aufliegt und den Kammerring (23) nach oben abschließt,
- es ist eine Gasschleuse (58) vorhanden,
- - die an eine Durchgangsöffnung (59) des Deckels (25) gasdicht angeschlossen ist und
- - die einen Gasaustausch zwischen dem Innenraum der Grabkammer (20) und der Umgebung ermöglicht und das Eindringen von Wasser in die Grabkammer (20) verhindert,
- auf dem Deckel (25) ist eine Erdabdeckung (52) vorhanden, die die Gasschleuse (58) mit einer bestimmten Mindesthöhe überdeckt und als Geruchsfilter wirkt,
**gekennzeichnet durch** die Merkmale:
- der Deckel ist als Trog (25) ausgebildet, der die Erdabdeckung (52) aufnimmt,
- es sind Stützwände (26) vorhanden,
- - die den Trog (25) außen ringsum in geringem Abstand umgeben und
- - die **durch** die Umfangswand (53) eines ringsum geschlossenen Stützringes (25) gebildet werden,
- der Stützring (26) ist mit dem Kammerring (23) formschlüssig verbunden.

2. Grabkammer nach Anspruch 1,
**gekennzeichnet durch** das Merkmal:
- der Stützring (26) hat auf der Innenseite eine umlaufende Sockelleiste (55),
- - deren Unterseite ein Profil (57) aufweist, das auf die Form der Oberseite (41) der Umfangswand (27) des Kammerringes (23) abgestimmt ist und
- - deren Oberseite ein Profil (56) aufweist, das auf die Form der Unterseite (48) des Troges (25) und des dort vorhandenen Randprofils (48) abgestimmt ist.

3. Grabkammer nach Anspruch 1 oder 2, **gekennzeichnet durch** das Merkmal:
- der Kammerring ist mit einem festen Boden (29) versehen, der bevorzugt einstückig an der Umfangswand (28) angeformt ist und mit ihm eine Bodenwanne (24) bildet.

4. Grabkammer mit den Merkmalen:
- es ist wenigstens ein ringsum geschlossener Kammerteil in Form eines Kammerringes oder einer Bodenwanne (211) vorhanden, der eine bestimmte Höhe hat,
- es ist ein Deckel vorhanden,
- - der auf dem oberen Rand des Kammerteils (211) aufliegt und ihn nach oben abschließt und
- - der eine Erdabdeckung (227) aufnimmt,
- im Boden des Deckels (212) und/oder in einer Umfangswand (214) des Kammerteils (211) ist eine Durchgangsöffnung (225) vorhanden, an die eine Gasschleuse (223) gasdicht anschließbar ist,
**gekennzeichnet durch** die Merkmale:
- der Deckel ist als Trog (212) ausgebildet, der die Erdabdeckung aufnimmt,
- es sind Stützwände vorhanden,
- - die den Trog (212) außen ringsum in geringem Abstand umgeben und
- - die **durch** die Umfangswand eines ringsum geschlossenen Stützringes (213) gebildet werden, der am Kammerring oder an der Bodenwanne (211) angeformt ist,
- die Wandteile (215) des Stützringes (213) schließen eine bestimmte Strecke unterhalb des oberen Randes (222) des Kammerteils (211) an dessen Außenseite an und erstrecken sich aufwärts bis zumindest annähernd auf die Höhe des auf den Kammerteil (211) aufgesetzten Troges (212).

5. Grabkammer mit den Merkmalen:
- es ist wenigstens ein ringsum geschlossener Kammerteil in Form eines Kammerringes oder einer Bodenwanne (231) vorhanden, der eine bestimmte Höhe hat,
- es ist ein Deckel (232) vorhanden,
- - der auf dem oberen Rand des Kammerteils (231) aufliegt und ihn nach oben abschließt und
- - der eine Erdabdeckung aufnimmt,
- im Deckel und/oder in einer Umfangswand des Kammerteils (231) ist eine Durchgangsöffnung vorhanden, an die eine Gasschleuse gasdicht anschließbar ist,
**gekennzeichnet durch** die Merkmale:
- der Deckel ist als Trog (232) ausgebildet, der die Erdabdeckung aufnimmt,
- es sind Stützwände (235; 236; 252; 247) vorhanden, die den Trog (232) unmittelbar oder, bei der Anordnung mehrerer seitlich nebeneinander aufgereihter Kammerteile (231; 251), zum Teil mittelbar außen ringsum in geringem Abstand umgeben,
- von diesen Stützwänden ist zumindest eine Stützwand (235) an einer Schmalseite des Kammerteils (231) in der Weise angeformt, daß die Stützwand (235) eine bestimmte Strecke unterhalb des oberen Randes (233) der Kammerwand (243; 244) an deren Außenseite anschließt und sich aufwärts bis zumindest annähernd auf die Höhe des auf den Kammerteil (231) aufgesetzten Troges (232 erstreckt,
- die Stützwand (235) erstreckt sich auf einer Seite oder auf beiden Seiten um ein bestimmtes Maß über die Fluchtebene der benachbarten Längswand (243; 244) des Kammerteils (231) hinaus.

6. Grabkammer nach Anspruch 5,
**gekennzeichnet durch** das Merkmal:
- an der von der (ersten) Stützwand (235) abgekehrten Schmalseite ist der Kammerteil (231) mit einer zweiten Stützwand (236) versehen, die zumindest annähernd gleich der ersten Stützwand (235) ausgebildet ist.

7. Grabkammer nach Anspruch 5 oder 6, **gekennzeichnet durch** die Merkmale:
- an einer Längsseite des Kammerteils (231) ist eine weitere Stützwand (247) angeordnet,
- - die als selbständiges Teil ausgebildet ist,
- - deren Höhe vorzugsweise bis zur Höhe der Stützwand (235) an der Schmalseite des Kammerteils 231) reicht und
- - deren eine Stirnseite auf die ihr zugekehrte Innenseite (248) der ersten Stützwand (235) des Kammerteils (231) und deren zweite Stirnseite bei vorhandener zweiter Stützwand (236) auf deren ihr zugekehrte Innenseite oder, bei fehlender zweiter Stützwand, auf die Umrißlinie des Kammerteils abgestimmt ist.

8. Grabkammer nach einem der Ansprüche 5 bis 7, **gekennzeichnet durch** das Merkmal:
- an der zweiten Längsseite ist der Kammerteil mit einer weiteren Stützwand versehen, die zumindest annähernd gleich der Stützwand an der ersten Längsseite ausgebildet ist.

9. Grabkammer nach einem der Ansprüche 5 bis 8, **gekennzeichnet durch** die Merkmale
- der Zwischenraum zwischen zwei einander benachbarten Grabkammern wird **durch** eine oder mehrere Abdeckleisten oder Abdeckplatten abgedeckt,
- vorzugsweise haben die Abdeckleisten oder Abdeckplatten ein T-förmiges Profil, dessen Stegteil auf den Spalt zwischen den Grabkammern abgestimmt ist,
- die Abdeckplatten erstrecken sich vorzugsweise bis zu dem voneinander abgekehrten Rand derjenigen Wände hin, auf denen sie aufliegen.

10. Grabkammer nach einem der Ansprüche 1 bis 9, **gekennzeichnet durch** die Merkmale
- der Zwischenraum zwischen einer Grabkammer oder deren Trog (25) und einer benachbarten Stützwand (53) wird **durch** eine oder mehrere Abdeckleisten (81) oder Abdeckplatten abgedeckt,
- vorzugsweise haben die Abdeckleisten (81) oder Abdeckplatten ein T-förmiges Profil, dessen Stegteil auf den Spalt zwischen der Grabkammer bzw. Ihrem Trog (25) und der Stützwand (53) abgestimmt ist,
- die Abdeckplatten erstrecken sich vorzugsweise bis zu dem voneinander abgekehrten Rand derjenigen Wände hin, auf denen sie aufliegen.

11. Grabkammer nach einem der Ansprüche 1 bis 8, **gekennzeichnet durch** das Merkmal:
- im unteren Bereich der Wände (53) eines Stützringes (26) oder der Stützwände (235; 236) sind Wasserablauföffnungen (78) vorhanden, die außerhalb des Grundrißbereiches des Kammerringes (23) bzw. der Bodenwanne (24) bzw. des Kammerteils (211; 231) frei münden.

12. Grabkammer nach einem der Ansprüche 1 bis 4, **gekennzeichnet durch** die Merkmale:
- am Stützring (26) ist an einer Schmalseite ein Fundament (88) für einen Grabstein (89) angeordnet,
- vorzugsweise ist das Grabsteinfundament (88) als Verbreiterung der Wand (53) des Stützringes (26) ausgebildet und bevorzugt an der Außenseite des Stützringes (26) einstückig daran angeformt.

13. Grabkammer nach einem der Ansprüche 1 bis 12, **gekennzeichnet durch** das Merkmal:
- am Trog (113) ist an einer Schmalseite ein Fundament (114) für einen Grabstein (115) angeordnet.

14. Grabkammer nach Anspruch 13,
**gekennzeichnet durch** das Merkmal:
- das Grabsteinfundament (114) ist als Verbreiterung der Wand (116) des Troges (113) ausgebildet und bevorzugt auf der Innenseite des Troges (113) einstückig daran angeformt.

15. Grabkammer nach Anspruch 13,
**gekennzeichnet durch** die Merkmale:
- das Grabsteinfundament wird **durch** ein selbständiges Teil (126) gebildet, das vorzugsweise am Deckel oder Trog (123) verankert ist.

## Claims

1. A burial chamber having the following features:
- at least one annular chamber (23) which is closed all the way round and has a particular height is provided,
- a lid (25) which lies on the upper edge of the annular chamber (23) and upwardly closes off the annular chamber (23) is provided,
- a gas lock (58) is provided,
- which is connected in gas-tight manner to a through opening (59) in the lid (25) and
- which enables an exchange of gas between the interior of the burial chamber (20) and the surrounding area and prevents water from penetrating into the burial chamber (20),
- provided on the lid (25) is an earth covering (52) which covers the gas lock (58) by a particular minimum depth and acts as an odour filter,
**characterised by** the following features:
- the lid is constructed as a trough (25) which receives the earth covering (52),
- supporting walls (26) are provided
- which outwardly surround the trough (25) all the way round at a small spacing and
- which are formed by the peripheral wall (53) of a supporting ring (25) which is closed all the way round,
- the supporting ring (26) is form-fittingly connected to the annular chamber (23).

2. A burial chamber according to Claim 1, **characterised by** the following feature:
- the supporting ring (26) has on the inside a peripheral fitting strip (55),
- whereof the underside has a profile (57) which is matched to the shape of the upper side (41) of the peripheral wall (27) of the annular chamber (23) and
- whereof the upper side has a profile (56) which is matched to the shape of the underside (48) of the trough (25) and the edge profile (48) provided there.

3. A burial chamber according to Claim 1 or 2, **characterised by** the following feature:
- the annular chamber is provided with a fixed base (29) which is preferably integrally formed in one piece on the peripheral wall (28) and forms therewith a base tray (24).

4. A burial chamber having the following features:
- at least one chamber part which is closed all the way round and is in the form of an annular chamber or a base tray (211) and has a particular height is provided,
- a lid is provided
- which lies on the upper edge of the chamber part (211) and upwardly closes it off and
- which receives an earth covering (227),
- a through opening (225) is provided in the base of the lid (212) and/or in a peripheral wall (214) of the chamber part (211), and connectable thereto in gas-tight manner is a gas lock (223),
**characterised by** the following features:
- the lid is constructed as a trough (212) which receives the earth covering,
- supporting walls are provided
- which outwardly surround the trough (212) all the way round at a small spacing and
- which are formed by the peripheral wall of a supporting ring (213) which is closed all the way round and is integrally formed on the annular chamber or on the base tray (211),
- the wall parts (215) of the supporting ring (213), for a particular length below the upper edge (222) of the chamber part (211), are connected to the outside thereof and extend upwards at least approximately to the height of the trough (212) placed on the chamber part (211).

5. A burial chamber having the following features:
- at least one chamber part which is closed all the way round and is in the form of an annular chamber or a base tray (231) and has a particular height is provided,
- a lid (232) is provided
- which lies on the upper edge of the chamber part (231) and upwardly closes it off and
- which receives an earth covering,
- a through opening is provided in the lid and/or in a peripheral wall of the chamber part (231), and connectable thereto in gas-tight manner is a gas lock,
**characterised by** the following features:
- the lid is constructed as a trough (232) which receives the earth covering,
- supporting walls (235; 236; 252; 247) are provided which outwardly surround the trough (232) all the way round at a small spacing, either directly or, if a plurality of laterally mutually adjacent chamber parts (231; 251) are placed in a row, in some cases indirectly,
- of these supporting walls, at least one support wall (235) is integrally formed on a short side of the chamber part (231) in such a way that the supporting wall (235), for a particular length below the upper edge (233) of the chamber wall (243; 244), is connected to the outside thereof and extends upwards at least approximately to the height of the trough (232) placed on the chamber part (231),
- the supporting wall (235) extends on one side or on both sides by a particular amount beyond the plane of alignment with the adjacent longitudinal wall (243; 244) of the chamber part (231).

6. A burial chamber according to Claim 5, **characterised by** the following feature:
- on the short side remote from the (first) supporting wall (235), the chamber part (231) is provided with a second supporting wall (236) which is of at least approximately the same construction as the first supporting wall (235).

7. A burial chamber according to Claim 5 or 6, **characterised by** the following features:
- arranged on a longitudinal side of the chamber part (231) is a further supporting wall (247)
- which is constructed as an independent part,
- whereof the height preferably extends to the height of the supporting wall (235) on the short side of the chamber part (231), and
- whereof one end side is matched to the inner side (248), facing the latter, of the first supporting wall (235) of the chamber part (231) and whereof the second end side is matched, where there is provided a second supporting wall (236), to the inner side thereof facing the latter or, if there is no second supporting wall, to the outline of the chamber part.

8. A burial chamber according to one of Claims 5 to 7, **characterised by** the following feature:
- on the second longitudinal side the chamber part is provided with a further supporting wall which is of at least approximately the same construction as the supporting wall on the first longitudinal side.

9. A burial chamber according to one of Claims 5 to 8, **characterised by** the following features:
- the intermediate space between two mutually adjacent burial chambers is covered by one or more covering strips or covering plates,
- preferably, the covering strips or covering plates have a T-shaped profile whereof the limb part is matched to the gap between the burial chambers,
- the covering plates preferably extend to the mutually remote edge of those walls on which they lie.

10. A burial chamber according to one of Claims 1 to 9, **characterised by** the following features:
- the intermediate space between a burial chamber or the trough (25) thereof and an adjacent supporting wall (53) is covered by one or more covering strips (81) or covering plates,
- preferably, the covering strips (81) or covering plates have a T-shaped profile whereof the limb part is matched to the gap between the buriai chamber or the trough (25) thereof and the supporting wall (53),
- the covering plates preferably extend to the mutually remote edge of those walls on which they lie.

11. A burial chamber according to one of Claims 1 to 8, **characterised by** the following feature:
- in the lower region of the walls (53) of a supporting ring (26) or the supporting walls (235; 236) water drainage openings (78) are provided which open to the outside beyond the base outline region of the annular chamber (23) or the base tray (24) or the chamber part (211; 231).

12. A burial chamber according to one of Claims 1 to 4, **characterised by** the following features:
- a foundation (88) for a gravestone (89) is arranged on a short side of the supporting ring (26),
- preferably, the gravestone foundation (88) is constructed as a widening of the wall (53) of the supporting ring (26) and is preferably integrally formed on the outside of the supporting ring (26) in one piece therewith.

13. A burial chamber according to one of Claims 1 to 12, **characterised by** the following feature:
- a foundation (114) for a gravestone (115) is arranged on a short side of the trough (113).

14. A burial chamber according to Claim 13, **characterised by** the following feature:
- the gravestone foundation (114) is constructed as a widening of the wall (116) of the trough (113) and is preferably integrally formed on the inside of the trough (113) in one piece therewith.

15. A burial chamber according to Claim 13, **characterised by** the following feature:
- the gravestone foundation is formed by an independent part (126) which is preferably anchored to the lid or trough (123).

## Revendications

1. Chambre tombale comprenant :
- au moins un entourage de chambre (23) fermé tout autour ayant une hauteur déterminée,
- un couvercle (25) placé sur le bord supérieur de l'entourage (23) de la chambre, et fermant l'entourage (23) de la chambre vers le haut.
- une écluse à gaz (58), raccordée à un orifice (59) de traversée du couvercle (25) de façon étanche aux gaz, et permettant un échange de gaz entre l'intérieur de la chambre (20) et l'extérieur et empêchant toute introduction d'eau dans la chambre (20), et
- au dessus du couvercle (25) une couverture de terre (52) recouvrant l'écluse à gaz (58) d'une certaine hauteur minimale et agissant comme filtre antiodeurs,
**caractérisée en ce que**
- le couvercle est en forme de bac (25) recevant la couverture de terre (52),
- des parois d'appui (26), entourent le bac (25) à l'extérieur, tout autour, à une faible distance et forment la paroi périphérique (53) d'un entourage d'appui (26) fermé sur tout son pourtour, et
- l'entourage d'appui (26) est relié à l'entourage de la chambre (23), par combinaison de forme.

2. Chambre tombale selon la revendication 1,
**caractérisée en ce que**
l'entourage d'appui (26) présente sur son côté intérieur un rebord (55) en forme de socle,
- dont la face inférieure présente un profil (57) déterminé par la forme de la face supérieure (41) de la paroi périphérique (27) de l'entourage de chambre (23) et
- dont la face supérieure présente un profil (56) déterminé par la forme de la face inférieure (48) du bac (25) et du profil de rive (48) qui s'y trouve.

3. Chambre tombale selon la revendication 1,
**caractérisée en ce que**
le pourtour de la chambre comporte un fond (29) rigide, de préférence, d'une seule pièce avec une paroi périphérique (28) et formant avec elle une cuve de fond (24).

4. Chambre tombale comprenant :
- au moins une partie de chambre fermée tout autour, en forme d'entourage de chambre ou de cuve de fond (211) ayant une hauteur déterminée,
- un couvercle, reposant sur le bord supérieur de la chambre (211) et la fermant vers le haut et supportant une couverture de terre (227),
- sur le fond du couvercle (212) et/ou dans une paroi extérieure (214) de la chambre (211), un orifice traversant (225) sur lequel peut se brancher une écluse à gaz (223) d'une façon étanche,
**caractérisée en ce que** :
- le couvercle est conçu comme un bac (212) recevant la couverture de terre,
- des parois supports entourent le bac (212) tout autour, à 1' extérieur, à une faible distance, et forment la paroi périphérique d'un entourage d'appui (213) fermé, adapté au contour de la chambre ou de la cuve de fond (211), et
- les parties de la paroi (215) de l'entourage d'appui (213) ferment une certaine zone au dessous du bord supérieur (222) de la partie de chambre (211) sur le bord extérieur de celle-ci et s'étendent vers le haut jusqu'à au moins s'approcher de la hauteur du bac (213) placé au dessus de la partie de chambre (211).

5. Chambre tombale comprenant :
- au moins une partie de chambre fermée tout autour, en forme d'entourage de chambre ou de cuve de fond (231) ayant une hauteur déterminée,
- un couvercle (232) reposant sur le bord supérieur de la chambre (231) et la fermant vers le haut et supportant une couverture de terre, et
- dans le couvercle et/ou dans la paroi extérieure de la chambre (231) un orifice de traversée sur lequel peut être branchée d'une façon étanche, une écluse à gaz,
**caractérisée en ce que**:
- le couvercle est conçu comme un bac (232) recevant la couverture de terre,
- des parois d'appui (235, 236, 252, 247) entourent immédiatement le bac (232), ou à faible distance indirectement, en disposant plusieurs parties de chambre (231, 251) séparées, mises en rangs côte à côte latéralement, extérieurement tout autour,
- parmi ces parois d'appui, au moins l'une d'entre elles (235) est formée en rapport avec le petit côté de la partie de chambre (231) de façon à ce que la paroi support (235) s'emboîte sur une certaine hauteur, au dessous du bord supérieur (233) de la face externe de la paroi de chambre (243, 244) et se prolonge vers le haut jusqu'au moins approximativement à la hauteur du bac (232) monté sur la partie de chambre (231), et
- la paroi d'appui (235) s'étend sur l'un ou sur les deux côtés, d'une certaine distance au dessus du plan d'alignement de la paroi longitudinale voisine (243, 244) de la partie de chambre (231).

6. Chambre tombale selon la revendication 5,
**caractérisée en ce que**
sur la face étroite opposée à la (première) paroi d'appui (235), la partie de chambre est munie d'une deuxième paroi d'appui (236), au moins approximativement de même forme que la première paroi d'appui (235).

7. Chambre tombale selon la revendication 5 ou 6,
**caractérisée en ce que**
sur l'un des côtés longitudinaux de la partie de chambre (231) est placée une autre paroi d'appui (247),
- conçue comme une pièce indépendante,
- dont la hauteur atteint de préférence jusqu'à celle de la paroi d'appui (235) au niveau du côté étroit de la partie de chambre (231) et
- dont un côté frontal est adapté au côté intérieur (248) lui faisant face de la première paroi d'appui (235) de la partie de chambre (231), et dont le deuxième côté frontal, en cas de présence d'une deuxième paroi d'appui (236) s'adapte sur son côté intérieur lui faisant face ou, en cas d'absence d'une deuxième paroi d'appui, se conforme au contour de la partie de chambre.

8. Chambre tombale selon l'une quelconque des revendications 5 à 7,
**caractérisée en ce que**
sur le deuxième côté longitudinal, la partie de chambre est munie d'une autre paroi d'appui de forme au moins approximativement semblable à celle du premier côté longitudinal.

9. Chambre tombale selon l'une quelconque des revendications 5 à 8,
**caractérisée en ce que**
- l'espace intercalaire entre deux chambres voisines est obturé par un ou plusieurs couvre-joints ou plaques de recouvrement,
- les couvre-joints ou plaques de recouvrement ont de préférence un profil en forme de T, dont la partie verticale est insérée entre les chambres, et
- les plaques de recouvrement s'étendent de préférence jusqu'aux bords non tournés l'un vers l'autre des parois respectives sur lesquelles elles s'appliquent.

10. Chambre tombale selon l'une quelconque des revendications 1 à 9,
**caractérisée en ce que**
- l'espace intercalaire entre une chambre ou un bac (25) et une paroi d'appui (53) voisine est obturé par un ou plusieurs couvre-joints (81) ou plaques de recouvrement,
- les couvre-joints (81) ou plaques de recouvrement ont de préférence, un profil en T , dont la partie verticale est insérée sur la fente entre la chambre ou son bac (25) et la paroi d'appui (53), et
- les plaques de recouvrement s'étendent de préférence jusqu'au bord non tournés l'un vers l'autre des parois respectives sur lesquelles elles s'appliquent.

11. Chambre tombale selon l'une quelconque des revendications 1 à 8,
**caractérisée en ce que**
dans la partie basse des parois (53) d'un entourage d'appui (26), ou des parois d'appui (235, 236), sont disposés des orifices d'évacuation d'eau (78) débouchant librement à l'extérieur de l'emprise de l'entourage de chambre (23) ou de la cuve (24) ou de la partie de chambre (211, 231).

12. Chambre tombale selon l'une quelconque des revendications 1 à 4,
**caractérisée en ce que**
- sur l'entourage d'appui (26) est appliquée une semelle (88) pour l'assise d'une pierre tombale (89), et
- la semelle (88) est de préférence dimensionnée comme un agrandissement de la paroi (53) de l'entourage d'appui (26), et, également, de préférence, formée d'une seule pièce avec les faces extérieures de l'entourage d'appui (26).

13. Chambre tombale selon l'une quelconque des revendications 1 à 12,
**caractérisée en ce que**
sur l'un des petits côtés du bac (113) est disposée une semelle (114) destinée à supporter une pierre tombale (115).

14. Chambre tombale selon la revendication 13,
**caractérisée en ce que**
la semelle de la pierre tombale (114) est formée comme un agrandissement de la paroi (116) du bac (113) et, de préférence, formée d'une seule pièce avec la face interne du bac (113).

15. Chambre tombale selon la revendication 13,
**caractérisée en ce que**
la semelle de la pierre tombale est formée d'une pièce indépendante (126) à sceller de préférence au couvercle ou au bac (123).
